# EUROPÄISCHE PATENTSCHRIFT

(11) **EP 1 091 623 B1**
(45) Veröffentlichungstag und Bekanntmachung des Hinweises auf die Patenterteilung: **07.09.2005**
(21) Anmeldenummer: 00121536.7
(22) Anmeldetag: 30.09.2000
(51) Int. Cl.: H05B 3/04, H05B 3/06, C08L 27/12, H01R 4/70, H05B 3/56

(54) **Heizleiter mit einem Anschlusselement und/oder einem Abschlusselement sowie ein Verfahren zur Herstellung desselben**
Heating conductor with raccording element and/or closing element and its manufacturing process
Conducteur chauffant muni d'un élément de raccord et/ou d'un élément de fermeture ainsi que son procédé de fabrication

(30) Priorität: 09.10.1999 DE 19948819
(43) Veröffentlichungstag der Anmeldung: 11.04.2001
(73) Patentinhaber: Airbus Deutschland GmbH, 21129 Hamburg (DE)
(72) Erfinder: Meisiek, Jürgen, 25587 Münsterdorf (DE)
(74) Vertreter: Hansmann, Dierk

(56) Entgegenhaltungen:
- EP-A- 0 779 334
- EP-A- 0 893 844
- DE-A- 3 428 460
- US-A- 4 277 673
- US-A- 4 484 022

## Beschreibung

Die Erfindung betrifft ein Heizleiter mit einem Anschlußelement und/oder einem Abschlußelement sowie ein Verfahren zur Herstellung eines Anschlußelementes und/oder eines Abschlußelementes an einem Heizleiter.

Solche Heizleiter werden zur Beheizung von Rohrleitungssystemen, insbesondere an Wasserleitungen, Wassertanks, Ventilen und Armaturen sowie an Bauteilen eingesetzt, in denen flüssige Produkte transportiert werden, um einen aktiven Frostschutz zu erreichen. Insbesondere in einem Flugzeug, welches bei langen Flügen einer extremen Außentemperatur ausgesetzt ist, ist ohne einen ausreichenden Frostschutz ein Einfrieren der Wasserleitungen (Abwasser- und Frischwasser) möglich. Dies könnte zum Ausfall des gesamten Frischwasser- bzw. Abwassersystems führen und somit beispielsweise eine Toilettenbenutzung für die Passagiere unmöglich machen.
Die für die Heizleiteranordnungen verwendeten Heizbänder weisen nach dem bekannten Stand der Technik ein Heizelement mit Anschlußadern (Litzen) auf. Das Heizelement wird durch eine Isolierschicht aus Fluorpolymer-Kunststoff geschützt. Auf diesen Innenmantel ist ein Schutzleitergeflecht angeordnet und ein Kunststoff-Außenschutzmantel umhüllt diesen Heizleiter. Die Heizbänder werden üblicherweise als Meterware angeboten und müssen für den entsprechenden Einsatzzweck konfektioniert werden. Für die Verbindung von mehreren Heizleitern oder dem Anschluß des Heizleiters an eine Energieversorgung ist ein Anschlußstück endseitig am Heizband herzustellen, wobei zunächst am außen- und innenseitig abgemantelten Heizband die Anschlußadern freigelegt werden und das Heizelement gekürzt wird, damit die Anschlußadern eine ausreichende Länge erreichen, die dann als Verbindungsleitung verwendet wird. Das Schutzleitergeflecht muß ausgekämmt und verdrillt werden und wird an einer zusätzlichen Verlängerungsleitung angeschlossen. Die Längen der Anschlußadern und der Verlängerungsleitung vom Schutzgeflecht werden angepaßt, so daß sie bündig abschließen. Der Übergangsbereich zwischen Heizband und Anschlußleitungen muß in einem aufwendigen Verfahren druckdicht abgedichtet und gegenüber chemischen Einflüssen und Wärmewechsel beständig gemacht werden, da für eine Anwendung in einem Flugzeug die Einflußfaktoren Vibrationen, Wärmewechsel, niedrige Druckverhältnisse und Einwirkungen von Chemikalien unbedingt zu berücksichtigen sind. Dafür wird nach dem bekannten Stand der Technik manuell mindestens jeweils eine Klebe-/Vergußmasse aufgetragen und mit einem Schrumpfschlauch überzogen. Eine aufwendige Klebevorbehandlung ist notwendig, wobei folgende Schritte durchgeführt werden müssen, um eine ausreichende Verbindung zwischen Epoxy-Kleber und der FEP-Fluorpolymer- Kunststoffoberfläche vom Heizband zu erreichen: Außen- und Innenmantel aufrauhen; Klebebereich mit Kaltreiniger, z.B. Äthanol reinigen; Ätzmittel, z.B. Tetra Etch auftragen und einwirken lassen; Spülen mit entionisiertem Wasser und Nachreinigen mit Kaltreiniger; Trocknen des Heizbandes in einem Umluftofen. Nach dieser Vorbehandlung hat innerhalb eines begrenzten Zeitraums das Aufbringen des Epoxy-Klebers und das Verkleben des Schrumpfschlauches zu erfolgen. Da mehrere Schrumpfschläuche in mehreren Schichten verklebt werden, vervielfacht sich der Zeitaufwand für die Herstellung dieses Anschlußbereiches. Außerdem kann unter mechanischer Beanspruchung (bei der Installation, Vibrationen) eine Ablösung an der Klebestelle auftreten, da der Epoxy-Kleber ausgehärtet relativ starr ist, der Fluorpolymer-Kunststoff (FEP) aber flexibel bleibt.
Auch ist für den Ätzvorgang ein spezieller Arbeitsplatz mit einer eigenen Abluftvorrichtung notwendig. Der Einsatz von Ätzmitteln bringt gesundheitliche Beeinträchtigungen mit sich und eine Entsorgung des Ätzmittels ist mit zusätzlichen Kosten verbunden.
Auch an einem Abschlußstück eines Heizleiters ist diese aufwendige Vorbehandlung mit einem Ätzvorgang zur Vorbereitung einer Verklebung mit Epoxy-Kleber und FEP-Material notwendig.

Aus DE 34 28 460 ist eine Verbindungsanordnung zweier doppeladriger elektrischer Leitungen bekannt. Es wird zwischen den Verbindungsstellen beider Leiter ein gespritztes Fluorpolymerisat eingebracht, um eine Verlagerung der Leiterenden und damit die Gefahr eines Kurzschlusses zu verhindern sowie um eine zuverlässige Isolation zwischen den beiden Leitern mittels des Spritzkunststoffes (das fließende Fluorpolymerisat) zu erreichen. Es wird jedoch mittels einer gespritzten Verbindung keine Verschmelzung zwischen den Fluorpolymerschichten erreicht, die ausreichend druck- und feuchtigkeitsdicht im Bereich von Anschlüssen bzw. Abschlüssen eines Heizleiters ist, um den Bedingungen einer Anwendung im Flugzeug mit Vibrationen, Wärmewechseln, niedrigen Druckverhältnissen und Einwirkungen von Chemikalien zu genügen.

In DE 197 26 418 und DE 197 26 419 sind Heizleiteranordnungen aufgezeigt, die mittels Anschlußmodule miteinander koppelbar oder an eine entsprechende Energieversorgung anschließbar sind. Hier ist als Verbindungstechnologie vorgesehen, den Übergangsbereich mit einem geteilten Gehäuse zu versehen, wobei der Innenraum des Gehäuses nach Fertigstellung der Anschlüsse allseitig mit einer Klebe-/Vergußmasse ausgefüllt wird, um einen Schutz gegen Feuchtigkeits- und Flüssigkeitseintritt zu gewährleisten. Um eine Haftung der Vergußmasse mit der FEP Fluorpolymer-Oberfläche zu gewährleisten, ist in dieser Lösung ebenfalls eine Klebevorbehandlung, beispielsweise mittels Ätztechnik, notwendig. Hierbei treten ebenfalls die bereits genannten Nachteile, wie zeitintensive Vorbehandlung, gesundheitliche Risiken beim Einsatz von Ätzmitteln, wie Tetra Etch sowie deren notwendige Entsorgung auf.

Der Erfindung liegt daher die Aufgabe zugrunde, einen gattungsgemäßen Heizleiter mit einem Anschlußelement und/oder einem Abschlußelement zu versehen, welches die oben genannten Nachteile beseitigt und insbesondere für den Einsatz im Bereich von Flugzeugwassersystemen geeignet ist und gegenüber den Einflußfaktoren Vibrationen, Wärmewechsel, niedrige Druckverhältnisse und Einwirkungen von Chemikalien ausreichende Dichtwirkung erzielt und ein Eindringen von Feuchtigkeit bzw. Flüssigkeiten in den Anschlußbereich des Heizleiters verhindert. Ein Verfahren zur Herstellung eines solchen Heizleiters ist anzugeben.

Diese Aufgabe wird bei einem gattungsgemäßen Heizleiter mit den im Patentanspruch 1 bzw. 9 genannten Maßnahmen gelöst. Verfahren zur Herstellung eines Anschluß- bzw. Abschlußelementes an einem Heizleiter sind in den Ansprüchen 18 sowie 33 angegeben.

Dabei ist insbesondere von Vorteil, daß gesundheitschädigende Oberflächenbehandlungen der FEP-Schicht und umweltbelastende Mittel, wie Ätzmittel, vermieden werden. Neben dem Fluorpolymer-Kunststoffmaterial FEP, der die besten Eigenschaften für eine Skydrolfestigkeit, einen Feuchtigkeitsschutz, einen Isolierschutz sowie eine gute Flexibilität aufweist, sind keine weiteren Kunststoffmaterialien notwendig. Zusätzliche Bauteile, wie Schrumpfschläuche sind nicht mehr erforderlich und somit ist der Zeitaufwand zur Herstellung des Anschlusselementes bzw. Abschlußelementes am Heizleiter erheblich verringert.

Weiterbildungen und vorteilhafte Ausgestaltungen sind in den Unteransprüchen angegeben.

In der Zeichnung sind Ausführungsbeispiele der Erfindung dargestellt, das nachstehend anhand der Figuren 1 bis 4 näher beschrieben werden. In den Figuren sind gleiche Bauteile mit gleichen Bezugszeichen versehen.

Es zeigt
- Fig. 1: den Aufbau eines Heizleiters mit einem endseitig angeordneten Anschlußelement sowie die Verfahrensschritte a) bis f) zur Herstellung eines Anschlußelementes am Heizleiter,
- Fig. 2: den Aufbau eines Heizleiters mit einem endseitig angeordneten Abschlußelement sowie die Verfahrensschritte g) bis i) zur Herstellung eines Abschlußelementes am Heizleiter,
- Fig. 3: den Heizleiter mit einer zweiten Ausführungsform eines Anschlußelementes sowie die Arbeitsgänge aa) bis ii) zur Herstellung des Anschlußelementes und
- Fig. 4: die Arbeitsschritte kk) bis nn) zur Fertigstellung der zweiten Ausführungsform eines Abschlußelementes eines Heizleiters.

In Fig. 1, Bild a) ist das Grundelement eines Heizleiters 1, ein Heizelement 2 ersichtlich. Das Heizelement 2 besteht in der gezeigten Ausführungsform aus einem Kunststoff- , insbesondere Fluorpolymerkunststoff (FEP) / Kohlenstoffgemisch-Band 3, einem sogenannten Heizband, welches von Heizbandlitzen 4 und 5, vorzugsweise als Kupfer- oder Nickellitze ausgebildet, durchzogen ist. Im Bereich eines Heizleiteranschlusses 1A bzw. 1B sind die Heizbandlitzen 4 und 5 freigelegt und werden als Anschlußadern zum Anschluß an die Versorgungsspannung des Stromkreises genutzt. Die Heizleiter 1 werden bereits bei ihrer Herstellung in den benötigten Längen hergestellt. Die Länge des Heizleiters ergibt sich anforderungsgemäß aus den zu verlegenden und zu beheizenden Wasserleitungen. In einer erfindungsgemäßen Lösung wird das, üblicherweise in Meterware vorhandene Heizelement 2 im Anschlußbereich nicht getrennt, sondern es wird lediglich die Litze 4 und 5 freigelegt und eine Trennung des Heizleiters 1 erfolgt erst in einem späteren Herstellungsschritt. So ist die Herstellung nicht nur des Heizleiteranschlusses 1A, sondern gleichzeitig auch der Herstellung eines weiteren Heizleiteranschlusses 1B möglich.

In Fig. 1, Bild b) ist ersichtlich, daß nach dem Freilegen der Heizbandlitzen 4 und 5 ein Extrudiervorgang durchgeführt wird und eine Schicht 6 aus Fluorpolymer-Kunststoff (FEP - Fluor-Ethylen-Propylen) auf das Heizelement 2 (bestehend aus Heizband 3 und Anschlußadern 4 und 5) aufgebracht wird. Mit dem Extrudieren dieser Kunststoff-Formmasse wird eine Isolier- und Schutzschicht 6 erzeugt, die insbesondere im Übergangsbereich 7 der Schicht 6 vom Heizband 3 zu den freigelegten Heizbandlitzen 4 und 5 wasser- und druckdicht ausgeführt ist und damit ein verbessertes Dichtverhalten an den Heizleiteranschlüssen 1A und 1B gewährleistet ist.
Alle Extrudiervorgänge werden unter Vakuum vorgenommen, um Lufteinschlüsse zu vermeiden.

Fig. 1, Bild c) zeigt einen weiteren Verfahrensschritt zur Herstellung des Heizleiters 1 mit einem Heizleiteranschluß 1A (bzw. 1B). Nach der Isolierschicht 6 wird auf das Heizelement 2 ein Schirmgeflecht 8 aufgebracht. Das Schirmgeflecht 8 besteht vorzugsweise aus einem gespindelten Kupfer-/Nickelgeflecht.
Dieses Schirmgeflecht 8 muß im Bereich der Heizleiteranschlüsse 1A und 1B zurückgeschnitten werden, wie in Fig. 1, Bild d) ersichtlich ist. Eine zusätzliche, mit einer FEP-Ummantelung versehenen Verlängerungsleitung 9 wird mit dem Schirmgeflecht 8 verbunden.
Dies kann nach herkömmlicher Art durch Auskämmen und Verdrillen des Geflechts und Anschließen an die Verlängerungsleitung geschehen oder - wie in Fig. 1, Bild d) gezeigt - es erfolgt ein Verschweißen oder Verspleißen des Leitungsanschlusses 9A bzw. 9B mit der entsprechenden Seite des Schirmgeflechts 8A bzw. 8B. Vor dem Verschweißen oder Verspleißen wird die Verlängerungsleitung 9 in der gezeigten Weise mit Kleber punktuell fixiert. Weiterhin werden die Anschlußadern 4 und 5 sowie die Verlängerungsleitung 9 mittels eines Teflonbandes 10A bzw. 10B fixiert.

In Fig. 1, Bild e) ist der nach den Verfahrensschritten a) bis d) fertiggestellte Heizleiter 1 ersichtlich, der abschließend mit einem Schutzmantel 11 versehen wird. Dieser Schutzmantel 11 besteht ebenfalls aus Fluorpolymer-Kunststoff (FEP) und wird in einem Extrudiervorgang auf den Heizleiter 1 und die Heizleiteranschlüsse 1 A und 1 B aufgebracht, wobei die Anschlußadern 4, 5 und die Verlängerungsleitung 9 vollständig umhüllt werden. Nach dem Extrudieren wird im Bereich der Anschlußadern 4 und 5 sowie der Verlängerungsleitung 9 das Heizelement 2 durchgetrennt. Der Heizleiteranschluß 1A bzw. 1B kann nunmehr fertiggestellt werden.

Fig. 1, Bild f) zeigt den fertiggestellten Heizleiter 1 mit dem Heizleiteranschluß 1A. Die Enden der Leitungen 4, 5 und 9 sind von der vollständigen FEP-Ummantelung 11 und 6 befreit und nur jede separate Leitung bleibt mit einer FEP-Schutzschicht versehen. Durch Ausstanzen der drei Leitungen 4, 5 und 9 ist fertigungstechnisch mit recht einfachen Mitteln eine Separierung der Leitungen möglich. Jede Leitung 4, 5 und 9 wird an ihrem Ende mit Einzelsteckkontakten 12, 13 oder 14 versehen. Vorzugsweise werden diese Kontakte aufgequetscht. Die freien Leitungsenden 4, 5 und 9 werden zur Kennzeichnung mit farbigen (roten, weißen bzw. blauen) Schrumpfschläuchen 15, 16, 17 versehen. Der Austrittsbereich 18 der Anschlußadern 4 und 5 sowie der Verlängerungsleitung 9 aus dem FEP-Schutzmantel 11 wird nochmals extrudiert oder wärmeverschweißt. Es entsteht der Bereich 11A. Damit ist eine ausreichende Dichtigkeit gegenüber dem Schirmgeflecht 8 hergestellt.
Auf dem Schutzmantel 11 bzw. dem Bereich 11 A können Kennzeichnungen aufgebracht werden, um bei einer Weiterverwendung des Heizleiters 1 die Identifizierung zu erleichtern.

In der Fig. 2 ist in verschiedenen Zuständen der Fertigstellung eine Ausführungsform vom Heizleiter 1 mit Abschlußelementen 1C bzw. 1D gezeigt. Für die Herstellung eines Abschlußelementes 1C am Heizleiter 1 sind die gleichen Arbeitsschritte wie für die Herstellung von Anschlußelementes 1A bzw. 1B gemäß der Fig. 1, Bild a) bis c) auszuführen,. So sind im ersten Schritt für den Heizleiter 1 am Heizelement 2 mit dem Heizband 3 in dem Endbereich des Heizleiters 1 die Heizbandlitzen 4 und 5 freizulegen (Fig. 1, Bild a)), weiterhin wird eine Schicht 6 aus Fluorpolymer-Kunststoff (FEP) mittels Extrudieren aufgebracht (Bild b)) und ein Schirmgeflecht 8 wird über die FEP-Schicht 6 gezogen (Bild c)).

Anhand von Fig. 2, Bild g) kann der nächste Arbeitsschritt beschrieben werden. Das Schirmgeflecht 8 wird hier ebenfalls zurückgeschnitten, jedoch über den Bereich der freigelegten Heizbandlitzen 4 und 5 hinaus, so daß auch ein Teil vom Heizband 3 nicht mehr vom Schirmgeflecht 8 bedeckt ist. Ersichtlich sind die Bereiche 8C bzw. 8D des Schirmgeflechtes 8, die das zurückgeschnittene Schirmgeflecht 8 im Bereich des Abschlußelementes 1C bzw. 1D darstellt.

In Fig. 2, Bild h) ist gezeigt, daß ein schmales Teflonband 19A bzw. 19B das zurückgeschnittene Schirmgeflecht 8C bzw. 8D fixiert. Eine Verbindung des Schirmgeflechtes 8C bzw. 8D mit einer Verlängerungsleitung ist am Abschlußelement 1C bzw. 1D nicht notwendig, so daß die Drahtenden des Schirmgeflechtes 8 vollständig ummantelt werden können. Die Anschlußadern (Heizbandlitzen) 4 und 5 werden ebenfalls gekürzt, so daß ein Endbereich der Abschlußelemente 1C bzw. 1D völlig frei von Litzen und somit von stromleitenden Bauelementen ist.

In Fig. 2, Bild i) ist ersichtlich, daß ein Außenschutzmantel 20 durch einen abschließenden Extrudiervorgang über das Schirmgeflecht 8 und den Bereichen der Abschlußelemente 1C bzw. 1D aufgebracht wird. Nach dem Extrudieren kann zwischen den Abschlußelementen 1C und 1D das Heizelement 2 durchgetrennt werden. Die Trennstellen 20A und 20B werden zum endgültigen Abdichten mit FEP-Kunststoffmaterial aufgefüllt und verschweißt. Durch die Wärmezuführung wird der Außenschutzmantel 20 und die FEP-Schicht 6 so miteinander verbunden, daß eine abschließende Dichtigkeit erreicht wird und eine Verklebung mit einem zusätzlichen Schrumpfschlauch nicht mehr notwendig ist.

In der Fig. 3 ist der Heizleiter 1 mit einer zweiten Ausführungsform eines endseitig angeordneten Anschlußelementes 1F unter Darstellung der Herstellungsschritte aa) bis ii) ersichtlich. Fig. 3, Bild aa) zeigt das Grundelement eines Heizleiters 1, ein Heizelement 2, so wie es bereits in der Beschreibung zur Fig.1, Bild a) im Einzelnen erläutert wurde. In dieser Ausführungsform des Heizleiters 1 mit dem Anschlußelement 1F ist jedoch nicht vorgesehen, zwei Heizleiteranschlüsse gleichzeitig zu fertigen, wie es bei den Heizleiteranschlüssen 1A und 1B der ersten Ausführungsform der Fall ist.

In Fig. 3, Bild bb) ist ersichtlich, daß ein Extrudiervorgang durchgeführt wird und eine Schicht 6 aus Fluorpolymer-Kunststoff (FEP - Fluor-Ethylen-Propylen) auf das Heizelement 2 (bestehend aus Heizband bzw. Heizmatrix 3 und Heizbandlitzen 4 und 5) aufgebracht wird. Mit dem Extrudieren dieser Kunststoff-Formmasse wird eine Isolier- und Schutzschicht 6 erzeugt, die aufgrund des verwendeten Materials wasser- und druckdicht ausgeführt und skydrolfest ist.

Fig. 3, Bild cc) zeigt einen weiteren Verfahrensschritt zur Herstellung des Heizleiters 1 mit dem Heizleiteranschluß 1F. Das Heizelement 2, bestehend aus dem Heizband 3 und Heizbandlitzen 4 und 5, wird in der entsprechenden Länge zugeschnitten und im Anschlußbereich werden die Heizbandlitzen 4 und 5 freigelegt, um als Anschlußadern genutzt werden zu können. Auf die Isolierschicht 6 wird ein Schirmgeflecht 8 aufgebracht. Das Schirmgeflecht 8 besteht vorzugsweise aus einem gespindelten Kupfer/Nickelgeflecht.
Dieses Schirmgeflecht 8 muß im Bereich des Heizleiteranschlusses 1F zurückgeschnitten werden. Um den als zusätzliche Sicherungsmaßnahme vorgesehenen nachfolgenden Arbeitsgang (Bild dd)) durchführen zu können, ist eine Koronabehandlung der Heizband- bzw. Heizmatrixstirnseite 3A und der Extrudierschicht 6 in diesem Bereich vorgesehen. Mit der Koronabehandlung wird eine Oberflächenbehandlung bzw. ein Anrauhen der Schicht mittels Elektronenbeschuß erzielt, um für den nächsten Schritt, das Aufbringen einer Epoxy-Schicht 21 bzw. einer Butyl-Kunststofffüllmasse, ausreichende Haftung zu erzielen.

In Fig. 3, Bild dd) ist diese Epoxy-Schicht 21 ersichtlich, die im Bereich der Heizmatrixstirnseite 3A aufgebracht wurde. Diese Epoxy-Schicht 21 wird beispielsweise aufgebracht, indem man den Heizleiter 1 mit dem entsprechenden Leitungsende in eine Epoxy-Lösung/Epoxy-Kleber taucht und anschließend trocknen läßt. Als eine andere Möglichkeit, eine Feuchigkeitsabdichtung zu erzielen, kann eine Butyl-Kunststofffüllmasse auf das Leitungsende und den Spleißbereich aufgetragen werden.
Die Epoxy-Schicht 21 bzw. die Butylschicht ist eine zusätzliche Sicherheit, daß keine Feuchtigkeit in die Stirnseite des Heizleiters 1 eindringen kann (arc tracking) und die Funktionsfähigkeit des Heizleiters 1 nicht beeinträchtigt wird.

In einem nächsten Arbeitsgang, der in Fig. 3, Bild ee) dargestellt ist, wird das Schirmgeflecht 8 mittels eines Teflonbandes 22 fixiert. Die Heizleiteranschlußadern 4 und 5 werden mit kapton-isolierten Leitungen 24 und 25, die FEPummantelt und vorzugsweise farbig (rot, blau) ausgeführt sind, mittels Durchgangsverbinder 23 verbunden. Über diese Splice-Verbindungen werden zur Isolier- und Schutzzwecken Schrumpfschläuche angeordnet. Eine Klebe-/Vergußmasse, wie es nach dem Stand der Technik notwendig ist, ist vor dem Aufziehen der Schrumpfschläuche nicht mehr notwendig.

Fig. 3, Bild ff) zeigt den Zustand des Heizleiters 1, bei dem eine zusätzliche, mit einer FEP-Ummantelung versehenen Verlängerungsleitung/Kaptonleitung 26 mit dem Schirmgeflecht 8 verbunden wird.
Dies kann nach herkömmlicher Art durch Auskämmen und Verdrillen des Geflechts und Anschließen an die Verlängerungsleitung 26 geschehen mittels Durchgangsverbinder 23 und anschließenden Überziehen mit einem Schrumpfschlauch. Das verdrillte Ende des Schirmgeflechts 8 ist mit dem Bezugszeichen 8E bezeichnet.

Der nächste Arbeitsgang, in Fig.3, Bild gg) ersichtlich, zeigt die Verwendung eines FEP-Formteils 27, der über den Anschlußbereich des Heizleiters 2 gezogen wird und die drei Durchgangsverbinder 23 samt Leitungen 24, 25 und 26 zu zentrieren und einen reproduzierbaren Serienanschluß zu erreichen. Das Formteil 27 ist vorzugsweise als Haube ausgebildet, die über den Anschlußbereich der Anschlußadern 4 und 5 sowie dem Schirmgeflecht 8 mit den angeschlossenen Leitungen 24, 25 und 26 gezogen werden kann. Das dem Heizband 3 zugewandte Ende 27A des Formteils 27 weist einen solchen Innendurchmesser auf, das es über die Epoxy-Schicht 21 geschoben werden kann und am Teflonband 22 anliegt. Der Außendurchmesser des Formteils 27 ist am Ende 27A dem Außendurchmesser der Teflonumwicklung 22 angepaßt, um einen gleichmäßigen Übergang zu erreichen. Das Formteil 27 ist in diesem Bereich vorzugsweise zylinderförmig ausgebildet und verjüngt sich erst zum anderen Ende 27B hin. Die Innenkontur des Formteils 27 verjüngt sich ebenfalls zum anderen Ende 27B hin und ist so gebildet, daß es die Anschlüsse der Anschlußadern 4, 5 und des Schirmgeflechts 8 an die Leitungen 24, 25 sowie 26 abdeckt und mit dem Ende 27B des Formteiles 27A die Leitungen 24, 25, 26 am Austritt der Leitungen 24, 25, 26 definiert gehalten bzw. geführt werden. Dafür ist das Ende 27B mit FEP-Material so ausgefüllt, daß sie Aufnahmen für die Leitungen 24, 25 und 26 bilden. Aufgrund der FEP-Ummantelung der Leitungen 24, 25 sowie 26 kann das aus FEP-Material bestehende Formteilende 27B mit den Leitungsummantelungen verschmolzen werden. Der Verschmelzungsbereich 28 ist in Bild gg) ersichtlich. Das Verschmelzen wird aber erst im nächsten Arbeitsschritt durchgeführt.
Wenn statt der Nutzung der Epoxy-Schicht 21 Butyl-Kunststofffüllmasse verwendet wird, wird diese Butylmasse erst nach dem Aufschieben des FEP-Formteils 27 in den Hohlraum zwischen Formteil 27 und den durch das Formteil 27 eingehüllten Teilen eingebracht und erst danach erfolgt das Extrudieren.

In Fig. 3, Bild hh) ist die Herstellung einer zweiten Extrudierschicht 29 aus FEP-Material auf dem Heizband 3 und dem zylinderfömigen Teil des Formteils 27 ersichtlich. Am Übergangsbereich 30 zwischen Extrudierschicht 29 und dem FEP-Formteil 27 und im Verschmelzungsbereich 28 zwischen Formteilende 27B und Leitungsummantelungen der Leitungen 24, 25 sowie 26 wird jeweils das FEP-Material miteinander verschmolzen. Abschließend werden an die Leitungsenden der Leitungen 24, 25 und 26 Steckkontakte 31, 32 und 33 aufgequetscht und das wasser- und druckdichte Anschlußelement 1F am Heizleiter 1 ist im wesentlichen fertiggestellt.

Abschließend, wie in Fig. 3, Bild ii) gezeigt, ist der Heizleiter 1 zu kennzeichnen. Ein Kennzeichen 34 kann auf den Heizleiter 1 aufgedruckt werden. Als Angaben sind Part-Nummern vorgesehen. Die Steckkontakte 31, 32, 33 werden mit Schrumpfschläuchen überzogen, die ebenfalls mit Bezeichnungen, wie Teile-Kennzeichnungen versehen sind.

In der Fig. 4 ist der Heizleiter 1 mit einer zweiten Ausführungsform eines endseitig angeordneten Abschlußelementes 1G unter Darstellung der Herstellungsschritte kk) bis nn) ersichtlich. Für die Herstellung eines Abschlußelementes 1G am Heizleiter 1 sind zunächst die gleichen Arbeitsschritte wie für die Herstellung vom Anschlußelement 1F gemäß der Fig. 3, Bild aa) bis cc) auszuführen,. So sind im ersten Schritt für den Heizleiter 1 am Heizelement 2 mit dem Heizband 3 in dem Endbereich des Heizleiters 1 die Heizbandlitzen 4 und 5 freizulegen (Fig. 3, Bild aa)), weiterhin wird eine Schicht 6 aus Fluorpolymer-Kunststoff (FEP) mittels Extrudieren aufgebracht (Bild bb)) und ein Schirmgeflecht 8 wird über die FEP-Schicht 6 gezogen (Bild cc)). Für weitere Einzelheiten wird auf die dazugehörige Figurenbeschreibung verwiesen.

Im Bild kk) ist das so vorbereitete Heizleiterende gezeigt. Um den als zusätzliche Sicherungsmaßnahme vorgesehenen nachfolgenden Arbeitsgang (Bild ll)) durchführen zu können, ist eine Koronabehandlung der Heizband- bzw. Heizmatrixstirnseite 3A und der Extrudierschicht 6 in diesem Bereich vorgesehen. Mit der Koronabehandlung wird eine Oberflächenbehandlung bzw. ein Anrauhen der Schicht mittels Elektronenbeschuß erzielt, um für den nächsten Schritt, das Aufbringen einer Epoxy-Schicht 35 bzw. einer Butyl-Kunststoffmasse, ausreichende Haftung zu erzielen.

In Fig. 4, Bild ll) ist diese Epoxy-Schicht 35 ersichtlich, die im Bereich der Heizmatrixstirnseite 3A aufgebracht wurde. Diese Epoxy-Schicht 35 wird beispielsweise aufgebracht, indem man den Heizleiter 1 mit dem entsprechenden Leitungsende in eine Epoxy-Lösung/Epoxy-Kleber taucht und anschließend trocknen läßt. Statt der Epoxy-Schicht 35 ist auch das Aufbringen von einer Butyl-Kunststoffmasse möglich. Die Epoxy-Schicht 35 bzw. die Butylschicht ist eine zusätzliche Sicherheit, daß keine Feuchtigkeit in die Stirnseite des Heizleiters 1 eindringen kann (arc tracking) und somit die Funktionsfähigkeit des Heizteiters 1 beeinträchtigt wird.

Fig. 4, Bild mm) zeigt als weiteren Verfahrensschritt das Aufbringen einer Fixierung des Schirmgeflechts 8 mittels eines Teflonbandes 36. Mit dieser Teflonfixierung 36 wird das Schirmgeflecht 8 auf der ersten Extrudierschicht 6 befestigt. Die Heizbandlitzen 4 und 5 werden jeweils mittels eines Teflonschlauches 37 bzw. 38 isoliert. Eine aus FEP-Material ausgeführte Endkappe 39 wird auf das so vorbereitete Heizleiterende aufgeschoben, wobei das offene Ende 39A vorzugsweise soweit aufschiebbar ist, daß es an der Teflonfixierung 36 anliegt. Das geschlossene Ende 39B der Endkappe ist vorzugsweise abgerundet. Mit der Verwendung eines solchen FEP-Formteils als Endkappe 39 ist jeweils ein reproduzierbarer Serienabschluß erreicht. Wenn Butyl-Kunststofffüllmasse gegen das Eindringen von Feuchtigkeit genutzt wird, wird diese in die Hohlbereiche der Endkappe 39 eingebracht.

Der letzte Verfahrensschritt zur Herstellung des Abschlußelementes 1G am Heizleiter 1 ist anhand der Fig. 4, Bild nn) erläuterbar. Über mindestens den gesamten Endbereich des Heizleiters 1 wird eine zweite Extrudierschicht 40 erzeugt. Die FEP-Schicht 40 wird in einem Schmelzbereich 41, der zumindest den zylinderförmigen Endbereich der Endkappe 39 (vor Beginn der Abrundung) umfaßt, mit der Extrudierschicht 40 wärmeverschweißt.

### Bezugszeichenliste

- 1: - Heizleiter
- 1A,B: - Anschlußelement (1. Ausführung)
- 1C, D: - Abschlußelement (1. Ausführung)
- 1F: - Anschlußelement (2. Ausführung)
- 1G: - Abschlußelement (2. Ausführung)
- 2: - Heizelement
- 3: - Heizband/Heizmatrix
- 4,5: - Heizbandlitzen/Anschlußadern
- 6: - FEP-Schicht
- 7: - Übergangsbereich
- 8: - Schirmgeflecht
- 8A, 8B, 8C, 8D, 8E: - Verdrilltes Ende vom Schirmgeflecht
- 9: - Verlängerungsleitung
- 9A, 9B: - Leitungsanschlüsse
- 10A, 10B: - Teflonband
- 11: - Schutzmantel aus FEP
- 11A: - wärmeverschweißter Bereich von 11
- 12, 13, 14: - Einzelsteckkontakte
- 15, 16, 17: - Farbige Schrumpfschläuche
- 18: - Austrittsbereich aus 11
- 19A, 19B: - Teflonband
- 20: - Außenschutzmantel
- 20A, 20B: - Trennstellen
- 21: - Epoxy-Schicht bzw. Butylkunststofffüllmasse
- 22: - Teflonband
- 23: - Durchgangsverbinder
- 24,25,26: - Kaptonleitungen
- 27: - FEP-Formteil
- 27A, 27B: - erstes und zweites Ende vom Formteil
- 28: - Verschmelzungsbereich
- 29: - zweite Extrudierschicht
- 30: - Übergangsbereich
- 31, 32, 33: - Steckkontakte
- 34: - Kennzeichen
- 35: - Epoxy-Schicht
- 36: - Teflonband
- 37, 38: - Teflon-Schlauch
- 39: - Endkappe
- 39A, 39B: - erste und zweite Ende der Kappe 39
- 40: - zweite Extrudierschicht
- 41: - Schmelzbereich

## Patentansprüche

1. Heizleiter (1) mit einem Anschlusselement (1A, 1B;1F), wobei der Heizleiter (1) im wesentlichen aus mindestens einem Heizelement (2) besteht, welches ein Heizband (3) und Heizbandlitzen (4, 5) aufweist und von einer Fluorpolymer-Schutzschicht (6) ummantelt ist, wobei im Bereich der Anschlusselemente (1A, 1B; 1F) zur Abdichtung weiteres Fluorpolymer-Kunststoffmaterial (11; 27, 29) aufgebracht ist, **dadurch gekennzeichnet, dass** das weitere Fluorpolymer-Kunststoffmaterial eine zweite Fluorpolymerschicht (Extrudierschicht 11; 29) bildet, die entweder zumindest im Bereich des Anschlusselementes (1A, 1B) mit der ersten Fluorpolymer-Schutzschicht (6) zum Erreichen einer druck- und feuchtigkeitsdichten Abdichtung (11A) verschmolzen ist oder im Bereich des Anschlusselementes (1F) ein Kunststoff-Formteil (27) vorgesehen ist, welches in einem Übergangsbereich (30) mit der zweiten Fluorpolymerschicht (29) verschmolzen ist.

2. Heizleiter nach Anspruch 1,
**dadurch gekennzeichnet, dass**
auf die Fluorpolymer-Schutzschicht (6) ein Schirmgeflecht (8) aufgebracht ist, welches im Bereich der Anschlusselemente (1A, 1B; 1F) entfernbar ist.

3. Heizleiter nach Anspruch 1,
**dadurch gekennzeichnet, dass**
die Fluorpolymerschichten (6, 11; 29) sowie das Kunststoff-Formteil (27) aus FEP-Material bestehen.

4. Heizleiter nach Anspruch 1 oder 3,
**dadurch gekennzeichnet, dass**
das Kunststoff-Formteil (27) haubenartig ausgebildet ist, wobei ein Ende (27A) am Heizband (3) angeordnet ist, der mittlere Bereich des Formteiles (27) den Übergang der Heizbandlitzen (4, 5) zu den angeschlossenen Leitungen (24, 25, 26) abdeckt und das weitere Ende (27B) im Bereich der heraustretenden Leitungen (24, 25, 26) vorgesehen ist.

5. Heizleiter nach einem der Ansprüche 1 bis 4,
**dadurch gekennzeichnet, dass**
an einer Heizbandstirnseite (3A) im Bereich der heraustretenden Heizbandlitzen (4, 5) eine Kunststoffschicht (21) zum Erreichen einer druck- und feuchtigkeitsdichten Verbindung vorgesehen ist.

6. Heizleiter nach Anspruch 5,
**dadurch gekennzeichnet, dass**
die Kunststoffschicht (21) aus Epoxy oder Butylkunstofffüllmasse gebildet ist.

7. Heizleiter (1) mit einem Abschlusselement (1C, 1D;1G), wobei der Heizleiter (1) im wesentlichen aus mindestens einem Heizelement (2) besteht, welches ein Heizband (3) und Heizbandlitzen (4, 5) aufweist und von einer Fluorpolymer-Schutzschicht (6) ummantelt ist, wobei im Bereich der Abschlusselemente (1C, 1D; 1G) zur Abdichtung weiteres Fluorpolymer-Kunststoffmaterial (20; 39, 40) aufgebracht ist, **dadurch gekennzeichnet, dass** das weitere Fluorpolymer-Kunststoffmaterial eine zweite Fluorpolymerschicht (Extrudierschicht 20; 40) bildet, die
entweder zumindest im Bereich des Abschlusselementes (1C, 1D) mit der ersten Fluorpolymer-Schutzschicht (6) zum Erreichen einer druck- und feuchtigkeitsdichten Abdichtung (11A) verschmolzen ist oder im Bereich des Abschlusselementes (1G) eine Kunststoff-Endkappe (39) vorgesehen ist, welche in einem Schmelzbereich (41) mit der zweiten Fluorpolymerschicht (Extrudierschicht 40) verschmolzen ist.

8. Heizleiter nach Anspruch 7,
**dadurch gekennzeichnet, dass**
auf die Fluorpolymer-Schutzschicht (6) ein Schirmgeflecht (8) aufgebracht ist, welches im Bereich der Abschlusselemente (1C, 1D; 1G) entfernbar ist.

9. Heizleiter nach Anspruch 7,
**dadurch gekennzeichnet, dass**
die Fluorpolymerkunststoff-Schichten (6, 20; 40) sowie die Kunststoff-Endkappe (39) aus FEP-Material bestehen.

10. Heizleiter nach einem der Ansprüche 7 bis 9,
**dadurch gekennzeichnet, dass**
die Kunststoff-Endkappe (39) mit einem Ende (39A) am Heizband (3) angeordnet ist und das geschlossene Ende die freigelegten Heizbandlitzen (4, 5) isoliert.

11. Heizleiter nach einem der Ansprüche 7 bis 10,
**dadurch gekennzeichnet, dass** an einer Heizbandstirnseite (3A) im Bereich der heraustretenden Heizbandlitzen (4, 5) eine Kunststoffschicht (35) vorgesehen ist.

12. Heizleiter nach Anspruch 11,
**dadurch gekennzeichnet, dass**
die Kunststoffschicht (35) aus Epoxy oder Butylkunstofffüllmasse gebildet ist.

13. Heizleiter nach einem der vorangegangenen Ansprüche,
**dadurch gekennzeichnet, dass**
die druck- und feuchtigkeitsdichte Verbindung mittels einer Wärmeschweißvorrichtung bzw. einer Extrudiervorrichtung herstellbar ist.

14. Verfahren zur Herstellung eines Anschlusselementes (1A, 1B; 1F) an einem Heizleiter (1), wobei folgende Verfahrensschritte durchgeführt werden:
a) ein Heizband (3) mit mindestens einer Heizbandlitze (4, 5) wird aufgrund von vorgegebenen Längenabmessungen in einem vorgesehenen Bereich für Anschlusselemente (1A, 1B; 1F) aufgeschnitten und die mindestens eine Heizbandlitze (4, 5) wird freigelegt,
b) durch einen Extrudiervorgang wird eine Fluorpolymerkunststoff-Schicht (6), vorzugsweise bestehend aus FEP (Fluor-Ethylen-Propylen), auf das Heizband (3) aufgebracht,
c) eine Schirmgeflecht (8) wird auf die Fluorpolymerkunststoff-Schicht (6) aufgebracht,
d) das Schirmgeflecht (8) wird im Bereich des mindestens einen Anschlusselementes (1A, 1B; 1F) zurückgeschnitten, wobei an der Schnittstelle des Schirmgeflechts (8) jeweils ein Verbindungsanschluss (8A, 8B; 8E) gebildet wird,
e) am Verbindungsanschluss (8A, 8B; 8E) wird ein Ende einer Verlängerungsleitung (9; 26) angeschlossen,
f) durch zumindest einen weiteren Extrudiervorgang wird ein äußerer Schutzmantel (11; 29) aus Fluorpolymer-Kunststoff, vorzugsweise FEP, auf den Heizleiter (1) und zumindest bereichsweise auf die Heizleiteranschlüsse (1A, 1B; 1F) aufgebracht,
g) die Anschlusselementenbereiche (1A, 1B; 1F) werden fertiggestellt durch Anschluss von Leitungen (24, 25) an die Heizbandlitzen (4, 5) und/oder Versehen der Leitungen (4, 5, 9; 24, 25, 26) mit Kontaktelementen (12, 13, 14; 31, 32, 33).

15. Verfahren nach Anspruch 14,
**dadurch gekennzeichnet, dass**
der Verbindungsanschluss (8A, 8B; 8E) am Schirmgeflecht (8) durch Verschweißen bzw. Verspleißen mit der Verlängerungsleitung (9; 26) gebildet wird.

16. Verfahren nach Anspruch 14,
**dadurch gekennzeichnet, dass**
der Verbindungsanschluss (8A, 8B; 8E) am Schirmgeflecht (8) durch Auskämmen und Verdrillen des Geflechts gebildet wird.

17. Verfahren nach einem der Ansprüche 14 bis 16,
**dadurch gekennzeichnet, dass**
vor dem Verbinden der Verlängerungsleitung (9) mit dem Schirmgeflecht (8) die Heizbandlitzen (4, 5) sowie die Verlängerungsleitung (9) mittels eines Teflonbandes (10A, 10B) fixiert werden.

18. Verfahren nach einem der Ansprüche 14 bis 17,
**dadurch gekennzeichnet, dass**
nach dem Extrudieren des äußeren Schutzmantels (11) (Schritt f) zur Bildung des Heizleiters (1) mit dem Anschlusselement (1A) und eines weiteren Heizleiters (1') mit dem Anschlusselement (1B) das Heizband (3) mit den Heizbandlitzen (4, 5) sowie die Verlängerungsleitung (9) durchtrennt wird.

19. Verfahren nach einem der Ansprüche 14 bis 18,
**dadurch gekennzeichnet, dass**
der Austrittsbereich (11A) der Leitungen (4, 5 und 9) aus dem Schutzmantel (11) zum Erreichen einer ausreichenden Dichtigkeit wärmeverschweißt bzw. extrudiert wird.

20. Verfahren nach einem der Ansprüche 14 bis 19,
**dadurch gekennzeichnet, dass**
die Leitungen (4, 5, 9) im Anschlussbereich (1A) separiert und jeweils mit einem Kontaktelement (12, 13, 14) versehen werden.

21. Verfahren nach Anspruch 20,
**dadurch gekennzeichnet, dass**
die Kontaktelemente (12, 13, 14) als Steckkontakte ausgebildet sind, die auf die Enden der Leitungen (4, 5 und 9) aufgequetscht werden.

22. Verfahren nach einem der Ansprüche 14 bis 21,
**dadurch gekennzeichnet, dass**
die Enden der Leitungen (4, 5 und 9) zur Kennzeichnung mit vorzugsweise farbigen Schrumpfschläuchen (15, 16, 17) versehen werden.

23. Verfahren nach einem der Ansprüche 14 bis 16,
**dadurch gekennzeichnet, dass**
nach dem Schritt e) ein FEP-Formteil (27) im Bereich des Anschlusselementes (1 F) angeordnet wird, welches haubenartig über die Heizbandlitzen (4, 5) und daran angeschlossene Leitungen (24, 25) sowie über die Verlängerungsleitung (26) des Schirmgeflechts (8) gezogen wird.

24. Verfahren nach Anspruch 23,
**dadurch gekennzeichnet, dass**
ein Ende (27A) des FEP-Formteiles (27) am Schirmgeflecht (8) angelegt und dieser Bereich wasserdicht verschlossen wird, im mittleren Bereich die Heizbandlitzen (4, 5) sowie die daran angeschlossenen Leitungen (24, 25) und die Verlängerungsleitung (26) abgedeckt und gehaltert werden sowie am anderen Ende (27B) die aus dem Endbereich heraustretenden Leitungen (24, 25, 26) definiert geführt werden.

25. Verfahren nach einem der Ansprüche 23 oder 24,
**dadurch gekennzeichnet, dass** in einem Verschmelzungsbereich (28) am Formteilende (27B) der aus dem FEP-Formteil (27) heraustretenden Leitungen (24, 25, 26) die teflonbeschichteten Leitungsummantelungen mit dem FEP-Formteil (27) verschmolzen werden.

26. Verfahren nach einem der Ansprüche 23 bis 25,
**dadurch gekennzeichnet, dass** vor dem Anordnen des FEP-Formteils (27) im Bereich des Anschlusselementes (1F) eine Kunststoff-, vorzugsweise Epoxy-Schicht (21) im Bereich der Heizbandstirnseite (3A) des Anschlusselementes (1F) aufgebracht wird.

27. Verfahren nach einem der Ansprüche 23 bis 25,
**dadurch gekennzeichnet, dass** in die Hohlräume zwischen FEP-Formteil (27) und innenliegenden Teilen ein Butylkunststofffüllmaterial eingebracht wird.

28. Verfahren nach Anspruch 26 oder 27,
**dadurch gekennzeichnet, dass**
vor dem Aufbringen der Kunststoffschicht (21) oder des Butylmaterials die betroffene Oberfläche von Heizband (3) und Heizbandoberfläche (3A) mittels Koronabehandlung vorbehandelt wird.

29. Verfahren zur Herstellung eines Abschlusselementes (1C, 1D; 1G) an einem Heizleiter (1), wobei folgende Verfahrensschritte durchgeführt werden:
a) ein Heizband (3) mit mindestens einer Heizleitung (4, 5) wird aufgrund von vorgegebenen Längenabmessungen in einem vorgesehenen Bereich für Abschlusselemente (1C, 1D; 1G) aufgeschnitten und die mindestens eine Heizleitung (4, 5) wird freigelegt,
b) durch einen Extrudiervorgang wird eine Fluorpolymerkunststoff-Schicht (6), vorzugsweise bestehend aus FEP, auf das Heizband (3) aufgebracht,
c) eine Schirmgeflecht (8) wird auf die Fluorpolymerkunststoff-Schicht (6) aufgebracht und im Bereich der Abschlusselemente (1C, 1D; 1G) zurückgeschnitten,
d) die Litzen (4, 5) der Heizleitungen werden im Endbereich der Abschlusselemente (1C, 1D; 1G) leitungsfrei gemacht,
e) durch einen weiteren Extrudiervorgang wird ein Außenschutzmantel (20;40) aus Fluorpolymerkunststoff, vorzugsweise FEP, auf den Heizleiter (1) und zumindest teilweise auf die Heizleiterabschlussbereiche (1C, 1D; 1G) aufgebracht,
f) im Endbereich (Trennstellen 20A, 20B; Schmelzbereich 41) der Abschlusselemente (1C, 1D; 1G) wird zum endgültigen Abdichten zum Erreichen einer ausreichenden Dichtigkeit das FEP-Material wärmeverschweißt oder extrudiert.

30. Verfahren nach Anspruch 29,
**dadurch gekennzeichnet, dass**
nach dem Schritt e) die Abschlusselementenbereiche (1C, 1D) zur Bildung des Heizleiters (1) mit dem Abschlusselement (1C) und eines weiteren Heizleiters (1') mit dem Abschlusselement (1D) unter Bildung von Trennstellen (20A, 20B) durchtrennt werden.

31. Verfahren nach Anspruch 30,
**dadurch gekennzeichnet, dass**
die Trennstellen (20A, 20B) vor dem endgültigen Abdichten mit Fluorpolymerkunststoff, vorzugsweise FEP, aufgefüllt werden.

32. Verfahren nach Anspruch 29,
**dadurch gekennzeichnet, dass**
nach dem Schritt d) eine Endkappe (39) aus Fluorpolymerkunststoff, vorzugsweise FEP, am Heizleiterabschlussbereich (1G) angeordnet wird.

33. Verfahren nach Anspruch 32,
**dadurch gekennzeichnet, dass**
vor dem Aufschieben der Endkappe (39) eine Kunststoff-(Epoxy-)Schicht (35) im Bereich der Heizbandstirnseite (3A) des Heizleiterabschlussbereiches (1 G) aufgebracht wird.

34. Verfahren nach Anspruch 32,
**dadurch gekennzeichnet, dass**
innerhalb der Endkappe (39) ein Butylkunststofffüllmasse zum Abdichten eingebracht wird.

35. Verfahren nach Anspruch 33 oder 34,
**dadurch gekennzeichnet, dass**
vor dem Aufbringen der Epoxy-Schicht (39) bzw. Butylkunststofffüllmasse die betroffene Oberfläche von Heizband (3) und Heizbandoberfläche (3A) mittels Koronabehandlung vorbehandelt wird.

36. Verfahren nach einem der Ansprüche 29 bis 35,
**dadurch gekennzeichnet, dass**
jeweils an den Schnittstellen des Schirmgeflechtes (8C, 8D) ein Teflonband (19A, 19B) zur Fixierung der Schnittstellen befestigt wird.

37. Verfahren nach einem der vorangegangenen Ansprüche,
**dadurch gekennzeichnet, dass**
die Extrudier- und Wärmeschweißprozesse unter Vakuum ablaufen.

## Claims

1. A heating conductor (1) having a terminal element (1A, 1B; 1F), the heating conductor (1) consisting substantially of at least one heating element (2), which comprises a heating tape (3) and heating tape wires (4, 5) and is sheathed in a fluoropolymer protective layer (6), further fluoropolymer plastics material (11; 27, 29) being applied in the region of the terminal elements (1A, 1B; 1F) for sealing purposes, **characterised in that** the further fluoropolymer plastics material forms a second fluoropolymer layer (extrusion layer 11; 29), which is either fused at least in the region of the terminal element (1A, 1B) with the first fluoropolymer protective layer (6) to achieve a pressure- and moisture-tight seal (11A) or a plastics moulding (27) is provided in the region of the terminal element (1F), which moulding is fused in a transitional zone (30) with the second fluoropolymer layer (29).

2. A heating conductor according to claim 1,
**characterised in that** a shielding braid (8) is applied to the fluoropolymer protective layer (6), which braid is removable in the region of the terminal elements (1A, 1B; 1F).

3. A heating conductor according to claim 1,
**characterised in that** the fluoropolymer layers (6, 11; 29) and the plastics moulding (27) consist of FEP material.

4. A heating conductor according to claim 1 or claim 3,
**characterised in that** the plastics moulding (27) is of cap-like construction, wherein one end (27A) is arranged on the heating tape (3), the middle region of the moulding (27) covers the transition between the heating tape wires (4, 5) and the connected lines (24, 25, 26) and the other end (27B) is provided in the region of the emerging lines (24, 25, 26).

5. A heating conductor according to any one of claims 1 to 4,
**characterised in that** a plastics layer (21) is provided at one end face (3A) of the heating tape in the region of the emerging heating tape wires (4, 5) to achieve a pressure- and moisture-tight connection.

6. A heating conductor according to claim 5,
**characterised in that** the plastics layer (21) is formed of epoxy or butyl polymer filler.

7. A heating conductor (1) having a terminating element (1C, 1D; 1G), the heating conductor (1) consisting substantially of at least one heating element (2), which comprises a heating tape (3) and heating tape wires (4, 5) and is sheathed in a fluoropolymer protective layer (6), further fluoropolymer plastics material (20; 39, 40) being applied in the region of the terminating elements (1C, 1D; 1G) for sealing purposes, **characterised in that** the further fluoropolymer plastics material forms a second fluoropolymer layer (extrusion layer 20; 40), which is either fused at least in the region of the terminating element (1C, 1D) with the first fluoropolymer protective layer (6) to achieve a pressure- and moisture-tight seal (11A) or a plastics end cap (39) is provided in the region of the terminating element (1G), which end cap is fused in a fusion zone (41) with the second fluoropolymer layer (extrusion layer 40).

8. A heating conductor according to claim 7,
**characterised in that** a shielding braid (8) is applied to the fluoropolymer protective layer (6), which braid is removable in the region of the terminating elements (1C, 1D; 1G).

9. A heating conductor according to claim 7,
**characterised in that**
the fluoropolymer layers (6, 20; 40) and the plastics end cap (39) consist of FEP material.

10. A heating conductor according to any one of claims 7 to 9,
**characterised in that** the plastics end cap (39) is arranged with one end (39A) on the heating tape (3) and the closed end insulates the exposed heating tape wires (4, 5).

11. A heating conductor according to any one of claims 7 to 10,
**characterised in that** a plastics layer (35) is provided at one heating tape end face (3A) in the region of the emerging heating tape wires (4, 5).

12. A heating conductor according to claim 11,
**characterised in that** the plastics layer (35) is formed of epoxy or butyl polymer filler.

13. A heating conductor according to any one of the preceding claims,
**characterised in that** the pressure- and moisture-tight connection may be produced by means of a thermal welding device or an extrusion device.

14. A method of producing a terminal element (1A, 1B; 1F) on a heating conductor (1), wherein the following method steps are performed:
a) a heating tape (3) with at least one heating tape wire (4, 5) is cut open in a region provided for terminal elements (1A, 1B; 1F) on the basis of given length measurements and the at least one heating tape wire (4, 5) is exposed,
b) a fluoropolymer plastics layer (6), preferably consisting of FEP (Fluoro Ethylene Propylene), is applied to the heating tape (3) by an extrusion process,
c) a shielding braid (8) is applied to the fluoropolymer plastics layer (6),
d) the shielding braid (8) is cut back in the region of the at least one terminal element (1A, 1B; 1F), wherein a connecting terminal (8A, 8B; 8E) is formed at each cut point of the shielding braid (8),
e) an end of an extension line (9; 26) is connected to the connecting terminal (8A, 8B; 8E),
f) an outer protective sheath (11; 29) of fluoropolymer plastics, preferably FEP, is applied to the heating conductor (1) and at least to some regions of the heating conductor terminals (1A, 1B; 1F) by at least one further extrusion process,
g) the terminal element zones (1A, 1B; 1F) are finished by connecting lines (24, 25) to the heating tape wires (4, 5) and/or by providing the lines (4, 5, 9; 24, 25, 26) with contact elements (12, 13, 14; 31, 32, 33).

15. A method according to claim 14,
**characterised in that** the connecting terminal (8A, 8B; 8E) is formed on the shielding braid (8) by welding or splicing with the extension line (9; 26).

16. A method according to claim 14,
**characterised in that** the connecting terminal (8A, 8B; 8E) is formed on the shielding braid (8) by combing out and twisting of the braid.

17. A method according to any one of claims 14 to 16,
**characterised in that** the heating tape wires (4, 5) and the extension line (9) are fixed by means of a Teflon tape (10A, 10B) prior to connection of the extension line (9) to the shielding braid (8).

18. A method according to any one of claims 14 to 17,
**characterised in that** the heating tape (3) with the heating tape wires (4, 5) and the extension line (9) are cut through after extrusion of the outer protective sheath (11) (step f) to form the heating conductor (1) with the terminal element (1A) and a further heating conductor (1') with the terminal element (1B).

19. A method according to any one of claims 14 to 18,
**characterised in that** the outlet zone (11A) of the lines (4, 5 and 9) from the protective sheath (11) is thermally welded or extruded to achieve sufficient tightness.

20. A method according to any one of claims 14 to 19,
**characterised in that** the lines (4, 5, 9) are separated in the terminal zone (1A) and in each case provided with a contact element (12, 13, 14).

21. A method according to claim 20,
**characterised in that** the contact elements (12, 13, 14) take the form of plug-in contacts, which are crimped onto the ends of the lines (4, 5 and 9).

22. A method according to any one of claims 14 to 21,
**characterised in that** the ends of the lines (4, 5 and 9) are provided with preferably coloured heat-shrinkable sleeves (15, 16, 17) for identification purposes.

23. A method according to any one of claims 14 to 16,
**characterised in that** an FEP moulding (27) is arranged in the region of the terminal element (1F) after step e), which moulding (27) is drawn in the manner of a cap over the heating tape wires (4, 5) and the lines (24, 25) connected thereto as well as over the extension line (26) of the shielding braid (8).

24. A method according to claim 23,
**characterised in that** one end (27A) of the FEP moulding (27) is applied to the shielding braid (8) and this region is sealed in watertight manner, in the middle region the heating tape wires (4, 5) and the lines (24, 25) connected thereto and the extension line (26) are covered and held and at the other end (27B) the lines (24, 25, 26) emerging from the end region are guided in defined manner.

25. A method according to either one of claims 23 or 24,
**characterised in that** the Teflon-coated line sheaths are fused together with the FEP moulding (27) in a fusion zone (28) on the moulding end (27B) of the lines (24, 25, 26) emerging from the FEP moulding (27).

26. A method according to any one of claims 23 to 25,
**characterised in that** a plastics, preferably epoxy, layer (21) is applied in the region of the heating tape end face (3A) of the terminal element (1F) prior to arrangement of the FEP moulding (27) in the region of the terminal element (1F).

27. A method according to any one of claims 23 to 25,
**characterised in that** a butyl polymer filler material is introduced into the cavities between the FEP moulding (27) and the internal parts.

28. A method according to claim 26 or claim 27,
**characterised in that**, prior to application of the plastics layer (21) or of the butyl material, the relevant surface of heating tape (3) and heating tape surface (3A) is pretreated by corona treatment.

29. A method of producing a terminating element (1C, 1D; 1G) on a heating conductor (1), wherein the following method steps are performed:
a) a heating tape (3) with at least one heating line (4, 5) is cut open in a region provided for terminating elements (1C, 1D; 1G) on the basis of given length measurements and the at least one heating line (4, 5) is exposed,
b) a fluoropolymer plastics layer (6), preferably consisting of FEP, is applied to the heating tape (3) by an extrusion process,
c) a shielding braid (8) is applied to the fluoropolymer plastics layer (6) and cut back in the region of the terminating elements (1C, 1D; 1G),
d) the wires (4, 5) of the heating lines are rendered conduction-less in the end region of the terminating elements (1C, 1D; 1G),
e) an outer protective sheath (20; 40) of fluoropolymer plastics, preferably FEP, is applied to the heating conductor (1) and at least in part to the heating conductor terminating zones (1C, 1D; 1G) by a further extrusion process,
f) in the end region (separation points 20A, 20B); fusion zone 41) of the terminating elements (1C, 1D; 1G), the FEP material is thermally welded or extruded for final sealing to achieve sufficient tightness.

30. A method according to claim 29,
**characterised in that,** after step e), the terminating element zones (1C, 1D) are cut through to form the heating conductor (1) with the terminating element (1C) and a further heating conductor (1') with the terminating element (1D), so forming separation points (20A, 20B).

31. A method according to claim 30,
**characterised in that** the separation points (20A, 20B) are filled with fluoropolymer plastics, preferably FEP, prior to final sealing.

32. A method according to claim 29,
**characterised in that**, after step d), an end cap (39) of fluoropolymer plastics, preferably FEP, is arranged on the heating conductor terminating zone (1G).

33. A method according to claim 32,
**characterised in that**, before the end cap (39) is pushed on, a plastics (epoxy) layer (35) is applied in the region of the heating tape end face (3A) of the heating conductor terminating zone (1G).

34. A method according to claim 32,
**characterised in that** a butyl polymer filler is introduced inside the end cap (39) for sealing purposes.

35. A method according to claim 33 or claim 34,
**characterised in that**, prior to application of the epoxy layer (39) or butyl polymer filler, the relevant surface of heating tape (3) and heating tape surface (3A) is pretreated by corona treatment.

36. A method according to any one of claims 29 to 35,
**characterised in that** a Teflon tape (19A, 19B) is attached to each of the cut points of the shielding braid (8C, 8D) to fix the cut points.

37. A method according to any one of the preceding claims,
**characterised in that** the extrusion and thermal welding processes proceed under a vacuum.

## Revendications

1. Conducteur chauffant (1) comprenant un élément de raccord (1A, 1B; 1F), le conducteur chauffant (1) étant constitué essentiellement d'au moins un élément chauffant (2) qui présente un ruban chauffant (3) et des fils (4, 5) de ruban chauffant et est enrobé d'une couche protectrice en polymère fluoré (6), de la matière plastique de polymère fluoré (11; 27, 29) supplémentaire étant appliquée dans la région des éléments de raccord (1A, 1B; 1F) à des fins d'étanchéité, **caractérisé par le fait que** ladite matière plastique de polymère fluoré supplémentaire forme une deuxième couche de polymère fluoré (couche extrudée 11; 29) qui est liée par fusion à la première couche protectrice en polymère fluoré (6), au moins dans la région de l'élément de raccord (1A, 1B), pour établir une étanchéité (11A) au niveau de la pression et de l'humidité , ou bien il est prévu, dans la région de l'élément de raccord (1F), une pièce moulée en matière plastique (27) qui est liée par fusion à la deuxième couche de polymère fluoré (29), dans une zone de transition (30).

2. Conducteur chauffant selon la revendication 1, **caractérisé par le fait que** la couche protectrice en polymère fluoré (6) est recouverte d'une structure tressée formant écran (8) qui peut être retirée dans la région des éléments de raccord (1A, 1B; 1F).

3. Conducteur chauffant selon la revendication 1, **caractérisé par le fait que** les couches de polymère fluoré (6, 11; 29) et la pièce moulée en matière plastique (27) sont formées de matériau FEP.

4. Conducteur chauffant selon la revendication 1 ou 3, **caractérisé par le fait que** la pièce moulée en matière plastique (27) est conformée en coiffe dont une extrémité (27A) est disposée sur le ruban chauffant (3), la partie médiane de la pièce moulée (27) recouvrant la zone de transition entre les fils (4, 5) de ruban chauffant et les lignes (24, 25, 26) connectées, et l'autre extrémité (27B) étant prévue dans la région des lignes (24, 25, 26) sortantes.

5. Conducteur chauffant selon une des revendications 1 à 4, **caractérisé par le fait qu'**il est prévu, sur une face frontale (3A) de ruban chauffant, dans la région des fils (4, 5) de ruban chauffant sortants, une couche de matière plastique (21) destinée à établir une liaison étanche au niveau de la pression et de l'humidité.

6. Conducteur chauffant selon la revendication 5, **caractérisé par le fait que** la couche de matière plastique (21) est formée d'époxy ou d'une matière plastique de remplissage à base de butyle.

7. Conducteur chauffant (1) comprenant un élément de fermeture (1C,1D; 1G), le conducteur chauffant (1) étant constitué essentiellement d'au moins un élément chauffant (2) qui présente un ruban chauffant (3) et des fils (4, 5) de ruban chauffant et est enrobé d'une couche protectrice en polymère fluoré (6), de la matière plastique de polymère fluoré (20; 39, 40) supplémentaire étant appliquée dans la région des éléments de fermeture (1C, 1D; 1G) à des fins d'étanchéité, **caractérisé par le fait que** ladite matière plastique de polymère fluoré supplémentaire forme une deuxième couche de polymère fluoré (couche extrudée 20; 40) qui est liée par fusion à la première couche protectrice en polymère fluoré (6), au moins dans la région de l'élément de fermeture (1C, 1D), pour établir une étanchéité (11A) au niveau de la pression et de l'humidité , ou bien il est prévu, dans la région de l'élément de fermeture (1G), une coiffe d'extrémité en matière plastique (39) qui est liée par fusion à la deuxième couche de polymère fluoré (couche extrudée 40), dans une zone de fusion (41).

8. Conducteur chauffant selon la revendication 7, **caractérisé par le fait que** la couche protectrice en polymère fluoré (6) est recouverte d'une structure tressée formant écran (8) qui peut être retirée dans la région des éléments de fermeture (1C, 1D; 1G).

9. Conducteur chauffant selon la revendication 7, **caractérisé par le fait que** les couches de polymère fluoré (6, 20; 40) et la coiffe d'extrémité en matière plastique (39) sont formées de matériau FEP.

10. Conducteur chauffant selon une des revendications 7 à 9, **caractérisé par le fait que** la coiffe d'extrémité en matière plastique (39) est disposée avec une extrémité (39A) sur le ruban chauffant (3) et isole avec son extrémité fermée les fils (4, 5) de ruban chauffant dégagés.

11. Conducteur chauffant selon une des revendications 7 à 10, **caractérisé par le fait qu'**une couche de matière plastique (35) est prévue sur une face frontale (3A) de ruban chauffant , dans la région où les fils (4, 5) sortent du ruban chauffant.

12. Conducteur chauffant selon la revendication 11, **caractérisé par le fait que** la couche de matière plastique (35) est formée d'époxy ou d'une matière plastique de remplissage à base de butyle.

13. Conducteur chauffant selon une des revendications précédentes, **carac** **térisé par** le fait que la liaison étanche à la pression et à l'humidité peut être réalisée à l'aide d'un dispositif de soudage thermique ou d'un dispositif d'extrusion.

14. Procédé de fabrication d'un élément de raccord (1A, 1B; 1F) sur un conducteur chauffant (1), comprenant l'exécution des étapes suivantes:
a) un ruban chauffant (3) comprenant au moins un fil (4, 5) de ruban chauffant est coupé et ouvert en fonction de dimensions de longueur prescrites, dans une zone prévue pour des éléments de raccord (1A, 1B; 1F), et le fil (4, 5) de ruban chauffant, au nombre d'au moins un, est dégagé;
b) au cours d'une opération d'extrusion, une couche de polymère fluoré (6), constituée de préférence de FEP (éthylène-propylène fluoré), est appliquée sur le ruban chauffant (3);
c) une structure tressée formant écran (8) est appliquée sur la couche de polymère fluoré (6);
d) la structure tressée formant écran (8) est recoupée dans la région de l'élément de raccord (1A, 1B; 1F) au nombre d'au moins un, un raccordement de liaison (8A, 8B; 8E) étant formé chaque fois à l'endroit de coupe de la structure tressée formant écran (8);
e) une extrémité d'une ligne de rallonge (9; 26) est connectée au niveau du raccordement de liaison (8A, 8B; 8E);
f) au cours d'au moins une opération d'extrusion supplémentaire, une enveloppe protectrice (11; 29) extérieure en polymère fluoré, de préférence FEP, est appliquée sur le conducteur chauffant (1) et, au moins localement, sur les raccords (1A, 1B; 1F) de conducteur chauffant;
g) les zones des éléments de raccord (1A, 1B; 1F) sont terminées par connexion de lignes (24, 25) aux fils (4, 5) de ruban chauffant et/ou mise en place d'éléments de contact (12, 13, 14; 31, 32, 33) sur les lignes (4, 5, 9; 24, 25, 26).

15. Procédé selon la revendication 14, **caractérisé par le fait que** le raccordement de liaison (8A, 8B; 8E) sur la structure tressée formant écran (8) est réalisé par soudage ou épissure avec la ligne de rallonge (9; 26).

16. Procédé selon la revendication 14, **caractérisé par le fait que** le raccordement de liaison (8A, 8B; 8E) sur la structure tressée formant écran (8) est réalisé par éntrelacement ou torsion de la structure tressée.

17. Procédé selon une des revendications 14 à 16, **caractérisé par le fait que**, avant la liaison de la ligne de rallonge (9) avec la structure tressée formant écran (8), les fils (4, 5) de ruban chauffant et la ligne de rallonge (9) sont maintenus à l'aide d'une bande de téflon (10A, 10B).

18. Procédé selon une des revendications 14 à 17, **caractérisé par le fait que**, après l'extrusion de l'enveloppe protectrice (11) extérieure (étape f), le ruban chauffant (3), avec les fils (4, 5) de ruban chauffant, et la ligne de rallonge (9) sont coupés pour former le conducteur chauffant (1), avec l'élément de raccord (1A), et un conducteur chauffant (1') supplémentaire, avec l'élément de raccord (1B).

19. Procédé selon une des revendications 14 à 18, **caractérisé par le fait que** la région (11A) où les fils (4, 5 et 9) sortent de l'enveloppe protectrice (11) est soudée à chaud ou extrudée pour obtenir une étanchéité suffisante.

20. Procédé selon une des revendications 14 à 19, **caractérisé par le fait que** les fils (4, 5, 9) sont séparés dans la zone de raccordement (1A) et sont chacun pourvus d'un élément de contact (12, 13, 14).

21. Procédé selon la revendication 20, **caractérisé par le fait que** les éléments de contact (12, 13, 14) sont conformés en contact enfichables qui sont sertis sur les extrémités des fils (4, 5 et 9).

22. Procédé selon une des revendications 14 à 21, **caractérisé par le fait que** les extrémités des fils (4, 5 et 9) sont pourvues de gaines rétractables (15, 16, 17), de préférence colorées, qui servent de marquage.

23. Procédé selon une des revendications 14 à 16, **caractérisé par le fait que**, après l'étape e), une pièce moulée en FEP (27) est disposée dans la région de l'élément de raccord (1F) et est rapportée à la manière d'une coiffe sur les fils (4, 5) de ruban chauffant et les lignes (24, 25) connectées à ceux-ci ainsi que sur la ligne de rallonge (26) de la structure tressée formant écran (8).

24. Procédé selon la revendication 23, **caractérisé par le fait qu'**une extrémité (27A) de la pièce moulée en FEP (27) est appliquée contre la structure tressée formant écran (8) et cette zone est fermée de manière étanche à l'eau, les fils (4, 5) de ruban chauffant ainsi que les lignes (24, 25) connectées à ceux-ci et la ligne de rallonge (26) étant recouverts et supportés dans la région médiane, et à l'autre extrémité (27B), les lignes (24, 25, 26) qui sortent de la zone d'extrémité étant guidées de manière définie.

25. Procédé selon une des revendications 23 ou 24, **caractérisé par le fait que** dans une zone de fusion (28) des lignes (24, 25, 26) sortant de la pièce moulée en FEP (27), zone qui est située à l'extrémité (27B) de la pièce moulée, les enveloppes de lignes recouvertes de téflon sont liées par fusion à la pièce moulée en FEP (27).

26. Procédé selon une des revendications 23 à 25, **caractérisé par le fait que**, avant la disposition de la pièce moulée en FEP (27) dans la région de l'élément de raccord (1F), une couche de matière plastique (21), de préférence d'époxy, est appliquée dans la région de la face frontale (3A) de ruban chauffant de l'élément de raccord (1F).

27. Procédé selon une des revendications 23 à 25, **caractérisé par le fait qu'**une matière plastique de remplissage à base de butyle est introduite dans les espaces entre la pièce moulée en FEP (27) et les éléments intérieurs.

28. Procédé selon la revendication 26 ou 27, **caractérisé par le fait que**, avant l'application de la couche de matière plastique (21) ou de la matière à base de butyle, la surface concernée du ruban chauffant (3) et la surface (3A) du ruban chauffant sont soumises à un traitement préalable par effet couronne.

29. Procédé de fabrication d'un élément de fermeture (1C, 1D; 1G) sur un conducteur chauffant (1), comprenant l'exécution des étapes suivantes:
a) un ruban chauffant (3) comprenant au moins un fil (4, 5) de ruban chauffant est coupé et ouvert en fonction de dimensions de longueur prescrites, dans une zone prévue pour des éléments de fermeture (1C, 1D; 1G), et le fil (4, 5) de ruban chauffant, au nombre d'au moins un, est dégagé;
b) au cours d'une opération d'extrusion, une couche de matière plastique en polymère fluoré (6), constituée de préférence de FEP, est appliquée sur le ruban chauffant (3);
c) une structure tressée formant écran (8) est appliquée sur la couche de polymère fluoré (6) et est recoupée dans la région des éléments de fermeture (1C, 1D; 1G);
d) les fils (4, 5) des lignes de chauffage sont rendus non conducteurs dans la zone d'extrémité des éléments de fermeture (1C, 1D; 1G);
e) au cours d'une opération d'extrusion supplémentaire, une enveloppe protectrice (20; 40) extérieure en polymère fluoré, de préférence en FEP, est appliquée sur le conducteur chauffant (1) et, au moins localement, sur les parties de fermeture (1C, 1D; 1G) de conducteur chauffant;
f) dans la zone d'extrémité (endroits de sectionnement (20A, 20B; zone de fusion 41) des éléments de fermeture (1C, 1D; 1G), le matériau FEP est soudé à chaud ou extrudé aux fins d'établir une obturation définitive pour obtenir une étanchéité suffisante.

30. Procédé selon la revendication 29, **caractérisé par le fait que**, après l'étape e), les zones des éléments de raccord (1C, 1D) sont coupées en formant des points de sectionnement (20A, 20B) pour former le conducteur chauffant (1), avec l'élément de fermeture (1C), et un conducteur chauffant (1') supplémentaire, avec l'élément de fermeture (1D).

31. Procédé selon la revendication 30, **caractérisé par le fait que**, avant l'établissement de l'étanchéité définitive, les points de sectionnement (20A, 20B) sont remplis avec une matière plastique en polymère fluoré, de préférence du FEP.

32. Procédé selon la revendication 29, **caractérisé par le fait que**, après l'étape d), une coiffe d'extrémité (39) en matière plastique de polymère fluoré, de préférence en FEP, est disposée sur la partie de fermeture (1G) du conducteur chauffant.

33. Procédé selon la revendication 32, **caractérisé par le fait que**, avant la mise en place de la coiffe d'extrémité (39), on applique une couche de matière plastique (époxy) (35) dans la région de la face frontale (3A) du ruban chauffant de la partie de fermeture (1G) du conducteur chauffant.

34. Procédé selon la revendication 32, **caractérisé par le fait que** l'on introduit une matière plastique de remplissage à base de butyle dans la coiffe d'extrémité (39) pour établir l'étanchéité.

35. Procédé selon la revendication 33 ou 34, **caractérisé par le fait que**, avant l'application de la couche d'époxy (39) ou de la matière plastique de remplissage à base de butyle, la surface concernée du ruban chauffant (3) et la surface (3A) du ruban chauffant sont soumises à un traitement préalable par effet couronne.

36. Procédé selon une des revendications 29 à 35, **caractérisé par le fait qu'**une bande de téflon (19A, 19B) est fixée aux points de coupe de la structure tressée formant écran (8C, 8D), en vue de maintenir lesdits points de coupe.

37. Procédé selon une des revendications précédentes, **caractérisé par le fait que** les processus d'extrusion et de soudage à chaud se déroulent sous vide.
